# EUROPÄISCHE PATENTSCHRIFT

(11) **EP 0 790 375 B1**
(45) Veröffentlichungstag und Bekanntmachung des Hinweises auf die Patenterteilung: **04.10.2001**
(21) Anmeldenummer: 97102054.0
(22) Anmeldetag: 10.02.1997
(51) Int. Cl.: E05C 9/06, E05C 9/20, E05D 15/52, E05D 7/00

(54) **Fenster oder Fenstertür mit Drehflügel-oder Drehkippflügel-Beschlag**
Window or French window with fitting for pivoting wing or tilt-and-turn wing
Fenêtre ou porte-fenêtre avec ferrure pour ouvrant pivotant ou ouvrant oscillo-battant

(30) Priorität: 16.02.1996 DE 29602793 U
(43) Veröffentlichungstag der Anmeldung: 20.08.1997
(73) Patentinhaber: SIEGENIA-FRANK KG, 57074 Siegen (DE)
(72) Erfinder: Loos, Horst, 57258 Freudenberg (DE); Sting, Ralf, 57250 Netphen (DE)

(56) Entgegenhaltungen:
- EP-A- 0 683 296
- DE-A- 2 945 253
- DE-A- 3 524 183
- DE-U- 8 117 352

## Beschreibung

Die Erfindung betrifft ein Fenster oder eine Fenstertür mit Drehflügel- oder Drehkippflügel-Beschlag nach dem Oberbegriff des Anspruchs 1.

Der DE-U 81 17 352 ist ein Treibstangenverschluß für Fenstern, Türen od. dgl. zu entnehmen, der für Flügel in Rundbogen- und Stichbogen-Ausführung od. dgl geeignet ist. Um den Treibstangenverschluß auf dem zum unteren waagerechten Schenkel des Flügels antiparallelen oberen Flügelholm fortführen zu können, sieht DE-U 81 17 352 vor, auf der Unterseite einer die Beschlagnut abdeckenden Deckschiene eine C-förmige Führungsbahn an nur einem Endbereich mit der Deckschiene ortsfest zu verbinden und im übrigen Bereich die C-förmige Führungsbahn mittels Führungsstücken verschiebbar gegenüber der Deckschiene anzuordnen. In der C-förmigen Führungsbahn wird eine aus einem Blattfederpaket gebildete Schubstange verschiebbar gelagert. Die Übertragung der Bewegung vom senkrechten Rahmenholm erfolgt dabei über ein mit Kupplungslöchern versehenes Schubstangenteilstück, welches aus einem in sich starrren Flachstangenmaterial hergestellt wird und mit der aus dem Blattfederpaket gebildeten biegeelastischen Schubstange fest verbunden ist.

Es ist dabei von Nachteil, daß das starre Schubstangenteilstück nicht ohne weiteres an eine Krümmung des Flügelprofils angepaßt werden kann und daher, bedingt durch die unter Biegespannung erfolgte Montage am Flügel unter Zwang, im Nutgrund oder an der Deckschienenunterseite schabt. Hierdurch ergibt sich wiederum eine erhöhte Reibung und es sind deshalb größere Bedienkräfte notwendig.

Aus der EP 0 683 296 A1 ist ein Treibstangenbeschlag für ein Fenster oder eine Tür bekannt, der aus mehreren Treibstangen-Beschlagbauteilen zusammengesetzt wird. Die Treibstangen der Treibstangen-Beschlagbauteile werden über U-förmige Kopplungsteile, mit einer innerhalb des U-Querschnitts vorstehenden Verzahnung und dementsprechend komplementär dazu verzahnten Endabschnitten der Treibstangen eines benachbarten Treibstangen-Beschiagbauteils bewegungsgekoppelt.

Eine ebenfalls vorgesehene Stulpschiene, die sich auf einer Stufe einer die Treibstangen-Beschlagbauteile aufnahmenden Beschlagnut abstützt, ist bei einem ersten Treibstangen-Beschlagbeiteil Z-förmig zum Nutgrund gekröpft und stütz sich über dies mit einem Abstützteil am Grund der Beschlagnut ab.

Das Abstützteil und er abgekröpfte Abschnitt weisen eine fluchtende Bohrung auf.

Die Stulpschiene des am ersten Treibstangen-Beschlagbauteils anzukoppelnden zweiten Treibstangen-Beschlagbauteils ist im Eindabschnitt mit iener Bohrung versehen, die mit den Borhungen des Abstützteils und des abgekröpften Abschnitts zur formschlüssigen Verbindung in Deckungslage bringbar ist.

Es ist deshalb vordringliche Aufgabe der Erfindung, das Fenster bzw. die Fenstertür so weiterzuentwickeln, daß auf dem oberen Flügelholm, gleich welche Form das Fenster insgesamt aufweist, eine möglichst einfache, sichere und verlustreibungsarme Verriegelung möglich ist, die einfach hergestellt und montiert werden kann. Insbesondere sollen damit alle möglichen Bauformen des Flügels bestückt werden können.

Diese Aufgabe wird gelöst, indem bei einem Fenster nach dem Obergegriff die Merkmale des kennzeichnenden Teils verwirklicht werden.

Für die Benutzung weiterer Beschlag-Anschlußbauteile, hat es sich als vorteilhaft erwiesen, daß eine Eckumlenkung oder eine nach Art einer Eckumlenkung aufgebaute Funktionseinheit ein Beschlag-Anschlußbauteil bildet, dessen Stulpschiene und/oder Führungskanal-Profil jeweils in seinem Endbereich Kupplungsmittel aufweist, die mit komplementären Gegenkupplungsmitteln der Stulpschiene und/oder des Führungskanal-Profils eines benachbarten Beschlag-Anschlußbauteils in Wirkverbindung bringbar sind.

Es hat sich dabei für die Kupplung der Bauteile bewährt, daß als Kupplungsmittel miteinander in Deckungslage bringbare Senklöcher und Gewindelöcher in den Stulpschienenenden vorgesehen sind, während die Gegenkupplungsmittel aus hierzu passenden Schrauben bestehen.

Eine vorteilhafte Ausführung der Verbindung ergibt sich aber auch dadurch, daß als Kupplungsmittel Riegelösen, z. B. in Form von schlüssellochartig konturierten Durchbrüchen, und als Gegenkupplungsmittelhaken, beispielsweise in Form von Pilzkopfzapfen, benutzt sowie miteinander in kraft- und formschlüssigen Riegeleingriff bringbar sind.

Weitere Vorteile der Erfindung sind in der nochfolgenden Beschreibung von Zeichnungsfiguren an Ausführungsbeispielen aufgezeigt.

In den Zeichnungen sind dabei Fenster oder Fenstertüren mit Drehflügel- oder Drehkippflügel-Beschlag dargestellt, und zwar zeigt
- Fig. 1: eine Übersicht der Beschlagbauteile eines sogenannten Rundbogenfensters,
- Fig. 2: eine Übersicht der Beschlagbauteile eines aus zwei Flügeln gebildeten Rundbogenfensters ohne festen Mittelpfosten, also eines sogenannten Spulpflügelfensters,
- Fig. 3: ein anderes Ausführungsbeispiel eines zweiflügeligen Rundbogenfensters mit umfangreicher Beschlagausstattung,
- Fig. 4: eine Übersicht über die Beschlagbauteile eines sogenannten Stichbogenfensters,
- Fig. 5: die Kupplungsstelle eines an die Ausstellvorrichtung anschließenden Beschlag-Anschlußbauteils,
- Fig. 6: die Kupplungsstelle eines Beschlag-Anschlußbauteils auf der der Ausstellvorrichtung gegenüberliegenden Seite eines Flügels,
- Fig. 7: eine Beschlags-Anschlußbauteil zur Verriegelung am oberen gekrümmten Flügelholm,
- Fig. 8: die Kupplungsstelle eines als Eckumlenkung augebildeten Beschlag-Anschlußbauteils für ein Stichbogenfenster an der Ausstellvorrichtung,
- Fig. 9: das Stulpschienenende der Ausstellvorrichtung nach Fig. 8 in Pfeilrichtung VIII gesehen und
- Fig. 10: einen Schnitt durch die Ausstellvorrichtung und das Kupplungsband entlang der Linie X-X in Fig. 5.

Das in Fig. 1 abgebildete Fenster oder die Fenstertür in Form eines Rundbogenfensters besteht im wesentlichen aus einem (nur schematisiert angedeuteten) festen Blendrahmen 1 und einem darin drehbeweglich gelagerten (ebenfalls nur schematisiert wiedergegebenen ) Flügelrahmen 2. Der Flügelrahmen 2 ist mit dem Blendrahmen 1 über ein Eckband 3 und ein Ecklager 3' verbunden, während weiterhin noch ein vorderes Kippriegellager 4 und eine Ausstellvorrichtung 5 vorhanden sind. Die durch den Bedienungshandgriff 6a und das in diesem Ausführungsbeispiel unten um den Flügel herumgeführte Drehkippbeschlag 6 mindestens drei Schaltstellungen A, B und C aufweist.

In einer ersten Schaltstellung A, der Verriegelungsstellung, ist der Flügelrahmen 2 durch beweglich geführte Riegelglieder 7, welche mit blendrahmenseitigen Riegeleingriffen 8 zusammenwirken, verriegelt.

In einer zweiten Schaltstellung B, der Drehöffnungsstellung, werden die Riegelglieder 7 aus den Riegeleingriffen 8 bewegt. Die Ausstellarme der Ausstellvorrichtung 5 sind verriegelt, und können keine Ausstellbewegung ausführen. Der Flügelrahmen 2 kann nun um die senkrechte Drehachse D-D geschwenkt werden.

In einer dritten Schaltstellung C, der Kippöffnungsstellung, gelangt das untere Kippriegellager 4 in Eingriff und fixiert den unteren waagerechten Flügelholm 9. Der Flügelrahmen 2 kann nun um eine untere Drehachse K-K geschwenkt werden und wird am oberen Ende durch die Ausstellvorrichtung 5 in der Ausstellbewegung begrenzt. Zusätzlich ist auf dem der Ausstellvorrichtung 5 gegenüberliegenden senkrechten Flügelholm eine Hilfsausstellvorrichtung 10 vorgesehen, die bei sehr schweren bzw. großen Flügeln verwendet wird und den Flügelrahmen 2 zusätzlich hält.

An den beiden unteren Ecken der Begrenzungskanten des Flügelholms sind Eckumlenkungen 11 angebracht, welche die Schubbewegungen der Treibstangen 12 auf den jeweils benachbarten Flügelholm übertragen.

Wie in Fig. 2 zu erkennen ist, kann ein Fenster oder eine Tür auch mit zwei Flügeln 2 und 2' ausgestattet werden, wobei ein erster Flügel 2 über den Bedienungshandgriff 16a sowohl in eine Kippöffnungsstellung als auch in eine Drehöffnungsstellung zu überführen ist, während der zweite Flügel 2' nur eine Drehöffnungsstellung ermöglicht. Der Flügelrahmen 2' ist mit einem Falzgetriebe 15 ausgestattet, welches erst bzw. nur nach dem Öffnen des Flügelrahmens 2 zugänglich wird. Bei dem in Fig. 2 dargestellten Ausführungsbeispiel ist der Drehkippflügel-Treibstangenbeschlag 6 über die untere waagerechte Kante des Flügels geführt und reicht bis in den Bereich des Bogens 16.

In dem in Fig. 3 dargestellten Ausführungsbeispiel werden im Bereich des Bogens 16 des einen Flügels angeordnete Riegelglieder 7 einerseits von der Ausstellvorrichtung 5 her, andererseits aber über eine spezielle Eckumlenkung 17 von dem Treibstangengetriebe 18 aus angetrieben.

Fig. 4 zeigt als Ausführungsbeispiel ein mit Stichbogen ausgestattetes Fenster oder einer Tür, bei dem bzw. der der obere Flügelschenkel ebenfalls einen Bogen 20 bildet. Er weist jedoch, im Gegensatz zu dem in Fig. 1 dargestellten Ausführungsbeispiel einen Krümmungsradius 21 auf, der größer ist als die halbe Flügelfalzbreite 22. Dadurch müssen in den oberen Ecken des Flügelrahmens 2 Eckumlenkungen 23, 23' angeordnet werden, die eine von 90° abweichende Winkelumlenkung (mehr als 90)° überbrücken. Auch hier läßt sich, eine Eckumlenkung 23' mit der Ausstellvorrichtung 5 kuppeln, während auf der gegenüberliegenden Seite für die Eckumlenkung 23 eine Kupplungsmöglichkeit mit dem Treibstangengetriebe 18 bzw. mit der Hilfsausstellvorrichtung 10 geschaffen werden kann.

Wie bereits aus den Fig. 1 bis 4 hervorgeht, ist es erwünscht, den Flügelrahmen 2 möglichst mit rundum angebrachten Riegelglieder 7 zu versehen, die mit entsprechend verteilt am feststehenden Blendrahmen 1 vorgesehenen Riegeleingriffen 8 zusammenwirken, um eine hohe Dichtheit bzw. hohe Sicherheit beim Verschluß zu erzielen. Es ist deshalb notwendig, den Drehkippflügelbeschlag 6 über die Ausstellvorrichtung 5 hinaus fortzuführen, damit allel vorhandenen Riegelglieder 7 bewegt werden. Wie Fig. 5 zeigt, endet im Bereich der Ausstellvorrichtung 5 die Treibstange 37 im Abstand unterhalb des Fusses 70 der Stulpschiene 30. Sie weist an ihrem Ende 90 eine lösbar formschlüssige Kupplung in Form einer Loch/Zapfenanordnung 91, 92 auf, bei der die Treibstange 37 eine Bohrung 91 enthält, in die ein Zapfen 92 eingreift, der fest an einem verschiebbar geführten Kupplungsband 93 angebracht ist. Das Kupplungsband 93 steht in fester Verbindung mit einem verschiebbaren Stellglied 94 eines Beschlag-Anschlußbauteils 95.

Das Kupplungsband 93 hat eine zug- und drucksteife, aber quer zu seiner Hauptebene elastisch biegbare Auslegung und besteht vorzugsweise aus einem Federstahlband. Um bei Stellkrafteinwirkung ein Ausknicken des Kupplungsbandes 93 zu verhindern, ist, wie auch aus Fig. 10 hervorgeht, der Fuß 70 unterseitig mit einem stegartigen Führungselement 96 versehen, welches einen - hier nicht sichtbaren - Führungsschlitz 97 des Kupplungsbandes 93 durchdringt und mit einer T-förmigen Verbreiterung 98 das Kupplungsband 93 übergreift.

Durch die Auslegung des Kupplungsbandes 93 als quer zu seiner Hauptebene elastisch biegbare Schubstange kann die Kupplungsvorrichtung auch einem von einer Geraden abweichenden - gekrümmten - Verlauf des Flügelholms problemlos folgen, ohne daß dazu plastische Verformungen an den Treibstangen vorgenommen werden müssen. Bei dem Beschlag-Anschlußbauteil 95 handelt es sich um an sich bekanntes, durch Biegeverformung an unterschiedliche Radien anpaßbares Beschlagbauteil mit einem oder mit mehreren Riegelgliedern 7 nach Fig. 7. Es kann aber auch eine Eckumlenkung 23, 23' nach den Fig. 4 und 8 sein.

Fig. 6 zeigt eine Kupplungsvorrichtung in der vorbeschriebenen Art an einem auf der der Ausstellvorrichtung 5 gegenüberliegenden Seite des Flügelrahmens 2 eingebauten Beschlag-Anschlußbauteil 95'. Die Treibstange 100 für das Ein- und Ausrücken einer Hilfsausstellvorrichtung 10 ist auch hier längsverschieblich unter der Stulpschiene 101 geführt, wobei ein an ihr sitzendes Riegelglied 7 vor die Stulpschiene 101 ragt und in einem am Blendrahmen 1 festen Riegeleingriff 8 in Schaltstellung A eingerückt werden kann. Ein längsverschieblich vor der Stulpschiene 101 geführtes Führungsteil 102 kann darüberhinaus mit einem an einem Ende eines Ausstellarms 103 befestigten Pilzkopfzapfen 104 in Schaltstellung C zusammenwirken, während das andere Ende des Ausstellarms 103 blendrahmenfest schwenkbar gelagert ist.

Das Kupplungsgband 93 beim ist Beschlag-Anschlußbauteil 95' unter die Treibstange 100 geführt, so daß hierdurch ein Ausknicken unterbunden wird. Die Stulpschienen 30 und 106, der Ausstellvorrichtung 5 und des Beschlag-Anschlußbauteils 95 bzw. die Stulpschiene 101 und 106' zwischen der Hilfsausstellvorrichtung 10 und dem Beschlag-Anschlußbauteil 95' werden jeweils durch eine Schraubenverbindung miteinander verkettet, die in einem Überlappungsbereich 105, 105' angebracht ist. Dieser entsteht durch eine aufwärts gerichtete Kröpfung der Stulpschiene 106, 106' des Beschlag-Anschlußbauteils 95, 95'. In die Stulpschienen 30 bzw. 101 sind Gewindebohrungen 107, 107', eingebracht, die den Schrauben 108, 108' als Eingriff dienen, während die chraubenköpfe in Senkungen 109,109' von Löchern 110, 110' liegen.

Fig. 7 zeigt ein Beschlag-Anschlußbauteil 95, das am oberen Flügelholm anbringbar ist. Dieses Beschlag-Anschlußbauteil 95 ist durch das Kupplungsband 93 einer Treibstange mit der Ausstellvorrichtung 5 oder der Hilfsausstellvorrichtung 10 kuppelbar, wobei auch eine - hier nicht dargestellte - Stulpschiene 30 (Fig. 8) mit der Stulpschiene 106 verbindbar ist. Die Stulpschienen 30 und 106 werden, über eine bereits beschriebene Schraubenverbindung miteinander verkettet. Die Stulpschiene 106 des Beschlag-Anschlußbauteils 95 weist hierzu an einem Ende eine aufwärts gerichtete Kröpfung auf, die einen Überlappungsbereich 105 bildet, der die Stulpschiene 30 bzw. 101 übergreift. Die mit der Senkung 109 versehene Bohrung 110 wird zum Verbinden der Stulpschienen 106, 30 bzw. 106, 101 von einer - hier nicht dargestellten - Schraube 108, 108' durchgriffen, die in einer - ebenfalls nicht dargestellten - Gewindebohrung 107,107' der Ausstellvorrichtung 5 bzw. Hilfsausstellvorrichtung 10 ein Widerlager findet.

Unter der Stulpschiene 106 des Beschlag-Anschlußbauteils 95 ist ein mit einem C-förmigen Querschnitt versehener Führungskanal 165 angebracht. Er ist durch fest mit der Stulpschiene verbundene, bis zum Nutgrund reichende Führungsstücke 166, die nur in Fig. 5 und 6 zu erkennen sind, begrenzt verschiebbar unter der Stulpschiene gehalten.

Nur ein erstes, z.B. dem Überlappungsbereich 105 benachbartes Führungsstück 166 verbindet die Stulpschiene 106 mit dem Führungselement 165 unverschiebbar. Dadurch ist gewährleistet, daß sich das Führungselement 165 gegenüber der Stulpschiene 106 in Folge der sich beim Einbauvorgang am Flügel 2 zwangsläufig ergebenden unterschiedlichen Krümmungsradien beide Teile entsprechend gegeneinander verschieben können.

Um das Beschlag-Anschlußbauteil 95 auf dem Flügelrahmen befestigen zu können, sind in regelmäßigen Abständen mit Senkungen versehene Durchgangsbohrungen 167 vorgesehen, die auch die Führungsstücke 166 durchdringen und das Einbringen von Befestigungsschrauben erlauben. In regelmäßigen Abständen zwischen diesen Durchgangsbohrungen 167 sind darüberhinaus aber auch noch Bohrungen 168 in der Stulpschiene 106 vorhanden, die in ihrem Durchmesser 169 etwa dem Bohrungsdurchmesser 170 der Durchgangsbohrung 167 entsprechen.

Dadurch wird auf einfache Art und Weise die Möglichkeit eröffnet, daß die Stulpschiene 106 auf ihrer gesamten Länge ohne große Mühe an die Krümmung des oberen Flügelholms des Flügelrahmens 2 angepaßt werden kann. Die Schwächung des Querschnitts der Stulpschiene 106 durch eine Vielzahl von Bohrungen 168 bietet die Stulpschiene 106 insgesamt eine erleichterte Biegefähigkeit. Der Abstand 171 zwischen den Bohrungen 168 kann dem Abstand 172 der Durchgangsbohrung 167 entsprechen. Dadurch ergibt sich nur durch das Langloch 173 in dem das Riegelglied 7 verstellbar geführt ist, eine vom Rest der Stulpschiene 106 differierende Struktur.

Für Fenster oder Fenstertüren, deren oberer Flügelschenkel einen stumpfen Winkel zu den senkrechten Flügelholmen einnimmt (Fig. 4), werden besondere Eckumlenkungen 23, 23' an den oberen Ecken des Flügelrahmens 2 angeordnet. Diese werden, wie Fig. 8 am Ausführungsbeispiel einer Eckumlenkung 23' und an einem Drehkippflügel-Beschlag 6 mit Ausstellvorrichtung 5 zeigt, verwendet. Die Stulpschiene 175 der Eckumlenkung 23' weist dazu in ihrem zum Schnittpunkt der Flügelholme weisenden Ende 176 eine Gewindebohrung 177 auf, in die eine Schraube 178 eingreifen kann, die aber andererseits ein mit einer Senkung versehenes Langloch 179 eines zusätzlichen Winkelstücks 180 durchdringt. Das Winkelstück 180 überlappt dabei mit seinem ersten Schenkel 181 das Ende 176 der Stulpschiene 175 , während es sich mit einem zweiten Schenkel 182 über das Ende 183 der Stulpschiene 30 legt. Auch der zweite Schenkel 182 des Winkelstücks 180 ist mit einem eine Senkung aufweisenden Langloch 179' ausgestattet, so daß auch hier eine Schraube 178' den Schenkel 182 durchdringen und in ein Gewinde 107 der Stulpschiene 30 eingreifen kann.

An der Unterseite der Stulpschiene 175 ist ein C-förmig profilierter Führungskanal 184 befestigt, in dem ein Blattfederpaket 185 längsverschieblich geführt wird. Das eine Ende des Blattfederpakets 185 ist fest mit der Kupplungslasche 93 verbunden, während das andere Ende auf dem angrenzenden Flügelholm einer Treibstange 37 o.ä. zugeordnet ist. Der Führungskanal 184 ist winkelförmig abgebogen, wobei ein erster Schenkel 186 an der Stulpschiene 175 befestigt ist, während der zweite Schenkel lösbar, jedoch kraft- und formschlüssig mit der Stulpschiene 30 gekuppelt werden kann. Die Kupplung benutzt dabei einerseits einen, schlüssellochartig konturierten Durchbruch 188 in der Stulpschiene 30 wie in Fig. 18 zu erkennen ist. Andererseits findet ein Gegenkupplungsmittel in Form eines am Führungskanal 184 befestigten Pilzkopfzapfens 189 Verwendung, das sich verriegelnd in den Durchbruch 188 einrücken läßt.

Die Kupplung der Eckumlenkung 23 mit der Ausstellvorrichtung 5 kann in einfacher Art und Weise funktionssicher dadurch erfolgen, daß der an dem zweiten Schenkel 187 des Führungskanals 184 angebrachte Pilzkopfzapfen 189 zunächst mit seinem Kopf axial durch die schlüssellochartige Erweiterung 190 des Durchbruchs 189 geschoben wird, bis der Schenkel 187 auf der Rückseite der Stulpschiene 30 aufliegt. Durch eine anschließende Verschiebung der Eckumlenkung 23' in Richtung des Ende 183 der Stulpschiene 30 wird dann der Führungskanal 184 mit der Stulpschiene 30 verriegelt. Sodann kann der Zapfen 92 des Kupplungsbandes 93 in das Loch 91 der Treibstange 37 eingeführt werden. Durch anschließendes Verspannen des Winkelstücks 180 mittels der Schrauben 178, 178' wird die Verbindung endgültig fixiert. Die jeweils nötige Winkelstellung der Eckumlenkung 23' zur Ausstellvorrichtung 5 kann durch plastische Verformung sowohl des Winkelstücks 180 als auch des Führungskanals 184 erzielt werden. Etwa dabei auftretende Verschiebungen der Stulpschienenenden 176, 183 können durch die Langlöcher 179, 179' im Winkelstück 180 ohne weiteres ausgeglichen werden.

Auch hier sei nur der Form halber noch daraufhingewiesen, daß eine Eckumlenkung 23' auch für eine rechtwinklige oder spitzwinklige Flügelholmverbindung Verwendungen finden kann, wie das z.B. in Fig. 3 anhand der Eckumlenkung 17 zu sehen ist.

### BEZUGSZEICHENLISTE

- 1: Blendrahmen
- 2: Flügelrahmen
- 3: Eckband
- 3': Ecklager
- 4: Kippriegellager
- 5: Ausstellvorrichtung
- 6: Drehkippflügelbeschlag
- 6a: Bedienungshandgriff
- 7: Riegelglied
- 8: Riegeleingriff
- 9: unterer waagerechter Flügelholm
- 10: Hilfsausstellvorrichtung
- 11: Eckumlenkung
- 12: Treibstange
- 15: Falzgetriebe
- 16: Kreisbogen
- 17: Eckumlenkung
- 18: Treibstangengetriebe
- 20: Bogen
- 21: Radius
- 22: Flügelfalzbreite
- 23: Eckumlenkung
- 23': Eckumlenkung
- 30: Stulpschiene
- 37: Treibstange
- 70: Fuß
- 90: Ende
- 91: Loch
- 92: Zapfen
- 93: Kupplungsband
- 94: Stellglied
- 95: Beschlag-Anschlußbauteil
- 95': Beschlag-Anschlußbauteil
- 96: stegartiges Führungselement
- 97: Führungsschlitz
- 98: T-förmige Erweiterung
- 100: Treibstange
- 101: Stulpschiene
- 102: Führungsteil
- 103: Ausstellarm
- 104: Pilzkopfzapfen
- 105: Überlappungsbereich
- 105': Überlappungsbereich
- 106: Stulpschiene
- 106': Stulpschiene
- 107: Gewindebohrung
- 107': Gewindebohrung
- 108: Schrauben
- 108': Schrauben
- 109: Senkungen
- 109': Senkungen
- 110: Bohrungen
- 110': Bohrungen
- 165: Führungselement
- 166: Führungsstück
- 167: Durchgangsbohrung
- 168: Bohrung
- 169: Durchmesser
- 170: Durchmesser
- 171: Abstand
- 172: Abstand
- 173: Langloch
- 175: Stulpschiene
- 176: Ende
- 177: Gewindebohrung
- 178: Schraube
- 178': Schraube
- 179: Langloch
- 180: Winkelstück
- 181: erster Schenkel
- 182: zweiter Schenkel
- 183: Ende
- 184: Führungskanal
- 185: Blattfederpaket
- 186: Schenkel
- 187: Schenkel
- 188: Durchbruch
- 189: Pilzzapfen
- 190: schlüssellochartige Erweiterung

## Patentansprüche

1. Fenster oder Fenstertür insbesondere mit einer Rundbogen- oder Stichbogenausführung mit Drehflügel- oder Drehkippflügel-Beschlag,
- mit einer am Flügelrahmen (2) zu befestigenden Stulpschiene (30),
- und einer Treibstange (37), die rückseitig an der Stulpschiene zwangsweise längsgeführt ist,
- sowie mit einem Schaltstift an der Treibstange (37), der einen Schaltschlitz der Stulpschiene (30) durchsetzt und in diesem durch die Treibstange (37) begrenzt längsbeweglich geführt ist,
- wobei die Stulpschiene (30) über einen rückseitig abstehenden Fuß (70) am Grund einer abgestuften Falznut am Flügelrahmen abgestützt ist,
- wobei die Stulpschiene (30) mittels sie und den Fuß (70) durchsetzender Befestigungsschrauben am Flügelrahmen (2) verankerbar ist,
**dadurch gekennzeichnet**,
- daß die Treibstange (37) im Abstand neben dem Fuß (70) endet und dieser Fuß (70) unterseitig ein stegartiges Führungselement (96) trägt, das zum Eingriff in einen Führungsschlitz eines verschiebbaren Kupplungsbandes (93) vorgesehen ist,
- wobei das Kupplungsband (93) einerseits lösbar formschlüssig, z.B. über eine Loch/Zapfen-Anordnung (91, 92), mit der Treibstange (37) in Mitnehmereingriff bringbar ist und andererseits mit einem verschiebbaren Stellglied (94) eines weiteren Beschlag-Anschlußbauteils (95, 95') in Verbindung steht,
- und wobei das Kupplungsband (92) eine zug- und drucksteife, aber quer zu seiner Hauptebene elastisch biegbare Auslegung hat, vorzugsweise aus Federstahlband besteht.

2. Fenster oder Fenstertür mit Drehflügel- oder Drehkippflügel-Beschlag nach Anspruch 1,
**dadurch gekennzeichnet,**
**daß** eine Eckumlenkung (23, 23') oder eine nach Art einer Eckumlenkung aufgebaute Funktionseinheit ein Beschlag-Anschlußbauteil (95, 95') bildet, dessen Stulpschiene (106) und/oder Führungskanal-Profil jeweils in seinem Endbereich Kupplungsmittel aufweist, die mit komplementären Gegenkupplungsmitteln der Stulpschiene (30, 101) und/oder des Führungskanal-Profils eines benachbarten Beschlag-Anschlußbauteils (5, 10) in Wirkverbindung bringbar sind.

3. Fenster oder Fenstertür mit Drehflügel- oder Drehkippflügel-Beschlag nach einem der Ansprüche 1 oder 2,
**dadurch gekennzeichnet,**
**daß** als Kupplungsmittel miteinander in Deckungslage bringbare Senklöcher und Gewindelöcher in den Stulpschienenenden vorgesehen sind, während die Gegenkupplungsmittel aus hierzu passenden Schrauben (108, 108') bestehen.

4. Fenster oder Fenstertür mit Drehflügel- oder Drehkippflügel-Beschlag nach einem der Ansprüche 1 oder 2,
**dadurch gekennzeichnet,**
**daß** als Kupplungsmittel Riegelösen, z.B. in Form von schlüssellochartig konturierten Durchbrüchen (188), und als Gegenkupplungsmittel Haken, beispielsweise in Form von Pilzkopfzapfen (189), benutzt sowie miteinander in kraft- und formschlüssigen Riegeleingriff bringbar sind.

## Claims

1. A window or French window, particularly with a semicircular arch or segmental arch construction and a turning or turn-tilt leaf fitting, comprising
- a faceplate (30) for fastening to the leaf frame (2),
- a positioning bar (37) mechanically guided longitudinally on the faceplate at the back, and
- an operating pin on the positioning bar (37) extending through a slot in the faceplate (30) and guided therein for limited longitudinal movement by the positioning bar (37),
- wherein a foot (70) projecting from the back of the faceplate (30) is supported on the base of a stepped rebate groove on the leaf frame, and
- wherein the faceplate (30) can be anchored to the leaf frame (2) by screws which extend through the faceplate and the foot (70),
**characterised in that**
- the positioning bar (37) ends at a distance from the foot (70) and the foot (70) on its underside has a web-like guide element (96) adapted to engage in a guide slot in a movable coupling strip (93),
- wherein the coupling strip (93) at one end can be releasably and positively brought into driving engagement with the positioning bar (37), e.g. via a hole and pin arrangement (91, 92), whereas the other end is connected to a movable actuator (94) of an additional fitting-connecting component (95, 95'), and
- wherein the coupling strip (92) is designed so as to be tension-resistant and pressure-resistant but resiliently bendable transversely to its main plane, and is preferably made of spring steel strip.

2. A window or French window comprising a turning or turn-tilt leaf fitting according to claim 1,
**characterised in that** a corner guide (23, 23') or a functional unit constructed like a corner guide forms a fitting-connecting component (95, 95') having a faceplate (106) and/or guide channel profile which in its end region comprises coupling means for bringing into operative connection with complementary counter-coupling means on the faceplate (30, 101) and/or on the guide-channel profile of a neighbouring fitting-connecting component (5, 10).

3. A window or French window comprising a turning or turn-tilt leaf fitting according to claim 1 or 2,
**characterised in that** the coupling means are countersunk holes and tapped holes in the ends of the faceplate which can be brought into alignment with one another, whereas the counter-coupling means are matching screws (108, 108').

4. A window or French window with a turning or turn-tilt leaf fitting according to claim 1 or 2, **characterised in that** the coupling means are bolt eyelets, e.g. in the form of keyhole-like contoured apertures (188), and the counter-coupling means are hooks, e.g. in the form of mushroom-head pins (189), and can be brought into positive and non-positive locking engagement with one another.

## Revendications

1. Fenêtre ou porte-fenêtre, en particulier avec une exécution en arc plein cintre ou en contre-flèche et avec ferrure pour ouvrant pivotant ou ouvrant oscillo-battant,
- avec un rail à retournement (30) à fixer sur le châssis du battant (2),
- une bielle (37) guidée par contrainte, sur la face arrière et le long du rail à retournement,
- et une broche de manoeuvre située contre la bielle, qui traverse une rainure de manoeuvre du rail à retournement (30) et est guidée dans cette rainure par la bielle (37), longitudinalement et de façon limitée,
- le rail à retournement (30) s'appuyant contre le châssis du battant par l'intermédiaire d'un pied (70) décollé sur la face arrière et situé au fond d'une rainure graduée,
- le rail à retournement (30) pouvant être fixé sur le châssis du battant (2), à l'aide de vis de fixation traversant à la fois le rail et le pied (70), et **caractérisée en ce que**
- l'extrémité de la bielle (37) est située à côté du pied (70) et à distance et **en ce que** ce pied (70) supporté sur la face inférieure un élément de guidage (96) en forme de traverse, prévu pour être engrené dans une rainure de guidage d'un organe de connexion coulissant (93),
- l'organe de connexion (93) pouvant, d'une part, être inséré de manière lâche et avec épousement de formes dans un engrènement d'entraînement, grâce à la bielle (37) et par l'intermédiaire d'un assemblage trou/tourillon (91, 92) par exemple, et étant relié, d'autre part, à un organe de réglage (94) coulissant d'un autre élément structural de connexion à une butée (95, 95')
- et l'organe de connexion (93) présentant une structure résistante à la traction et à la pression mais flexible par rapport à son plan principal, en acier à ressort de préférence.

2. Fenêtre ou porte-fenêtre avec ferrure pour ouvrant pivotant ou ouvrant oscillo-battant selon la revendication 1,
**caractérisée en ce que**
un coude (23, 23') ou une unité fonctionnelle conçue sous la forme d'un coude constitue un élément structural de connexion à une butée (95, 95') dont le rail à retournement (106) et/ou le profilé en forme de canal de guidage présente(nt), dans son/leur segment final, des moyens de contre-couplage complémentaires du rail à retournement (30, 101) et/ou du profilé en forme de canal de guidage d'un élément structural de connexion à une butée (5, 10) voisin.

3. Fenêtre ou porte-fenêtre avec ferrure pour ouvrant pivotant ou ouvrant oscillo-battant conforme à la revendication 1 ou 2,
**caractérisée en ce que**
des noyures et orifices filetés pouvant être agencés en position de recouvrement comme des moyens d'engrenage sont prévus dans les extrémités du rail à retournement, les moyens de contre-couplage consistant en des vis adaptées (108, 108').

4. Fenêtre ou porte-fenêtre avec ferrure pour ouvrant pivotant ou ouvrant oscillo-battant conforme à une des revendications 1 à 3,
**caractérisée en ce que** des boucles de verrou utilisées comme moyen d'engrenage, sous la forme de percées à contours en forme de trou de serrure (188) par exemple, et des crochets utilisés comme moyen de contre-couplage, sous la forme de tourillon à tête de champignon (189) par exemple, peuvent être agencés de manière à s'engrener sous la forme d'un engrenage de verrou, avec entraînement par adhérence et épousement de formes.
